# EUROPÄISCHE PATENTSCHRIFT

(11) **EP 0 671 518 B1**
(45) Veröffentlichungstag und Bekanntmachung des Hinweises auf die Patenterteilung: **29.10.1997**
(21) Anmeldenummer: 94110444.0
(22) Anmeldetag: 05.07.1994
(51) Int. Cl.: E04B 2/70

(54) **Plattenförmiges Bauelement aus Holz**
Slab-like building element made of wood
Elément de construction en forme de panneau fait en bois

(30) Priorität: 11.03.1994 DE 9404109 U
(43) Veröffentlichungstag der Anmeldung: 13.09.1995
(73) Patentinhaber: Hartmann, Josef, D-86633 Neuburg/Rödenhof (DE)
(72) Erfinder: Hartmann, Josef, D-86633 Neuburg/Rödenhof (DE)
(74) Vertreter: Sasse, Volker, Dipl.-Ing.

(56) Entgegenhaltungen:
- BE-A- 889 613
- CH-A- 674 233
- DE-U- 9 001 552
- J. SUNLEY ET AL: "Timber in construction" 1985 , BT BATSFORD LTD , LONDON XP002002044 * Seite 55, rechte Spalte, Absatz 4 - Seite 57, linke Spalte, Absatz 3; Abbildung 4.9. *

## Beschreibung

Die Erfindung betrifft ein plattenförmiges Bauelement gemäß dem Oberbegriff des Patentanspruchs 1.

Aus der DE-U-9 001 552 ist ein plattenförmiges Bauelement aus Holz bekannt. Es ist aus an den Stirnseiten mit Profilierungen versehenen Bohlen und mit Profilierungen versehenen Pfosten aufgebaut. Die längsseitigen Profilierungen der Bohlen greifen ineinander, so daß mehrere nebeneinanderliegende Bohlen ein plattenförmiges Bauelement ergeben. Die stirnseitige Profilierung der Bohlen greift in die längsseitige Profilierung der Pfosten, so daß die Bohlen gegenüber einer Verschiebung in Richtung ihrer Längserstreckung fixiert sind. Zur Fixierung der Bohlen in eine hierzu senkrechte Richtung sind Haltemittel in Form von Holzdübeln vorgesehen. Die Profilierungen der Bohlen und Pfosten sind kongruent ausgeführt, so daß sich die verschiedenen Teile entlang ihres gesamten Querschnitts berühren. Hierdurch ergibt sich für das fertige Bauelement eine kerbenfreie und damit glatte Oberfläche. Die Pfosten weisen auf der gegenüber den Bohlen abgewandten Seite die gleiche Profilierung auf, wie auf der den Bohlen zugewandten Seite. Dies hat den Nachteil, daß mehrere dieser plattenförmigen Bauelemente nicht ohne weiteres zu größeren Einheiten kombiniert werden können. Um zwei oder mehr dieser Bauelemente in einer Ebene anzuordnen, ist es erforderlich, diese durch entsprechend profilierte Zwischenstücke zu verbinden, was sehr aufwendig ist.

Der Erfindung liegt die Aufgabe zugrunde, ein plattenförmiges Bauelement aus Holz zu schaffen, welches kostengünstig herstellbar und durch einfaches Zusammenfügen mehrerer dieser Bauelemente zu größeren Anordnungen kombinierbar ist.

Die gestellte Aufgabe wird mit den im kennzeichnenden Teil des Patentanspruchs 1 angegebenen Merkmalen gelöst.

Bei dieser Ausbildung werden die Bohlen stirnseitig von pfostenartigen Rahmenteilen umfaßt und bieten eine feste Einheit, in der die Bohlen nicht verrutschen. Die den Bohlen abgewandten Profilierungen der Rahmenteile sind so ausgeführt, daß mehrere dieser Bauelemente ohne Zwischenleiste in einer Ebene aneinandergefügt werden können. Dabei greift die Feder des einen Rahmenteils in die Nut des anderen und umgekehrt. Hierdurch verdoppelt sich die effektive Profilierungstiefe gegenüber einer einfachen Nut-Profilierung, so daß sich ein besonders fester Halt dieser Verbindung ergibt. Ein Aneinanderfügen dieser Bauelemente ist beliebig oft wiederholbar, so daß sehr großflächige Konstruktionen hergestellt werden können.

Die Weiterbildung des Bauelements gemäß Anspruch 2 ist besonders vorteilhaft, da auf diese Weise eine ebene Fläche im Bereich der Mittellinie des Rahmens entsteht, die sehr einfach dazu genutzt werden kann, zusätzliche Haltemittel zur Befestigung der Bohlen aufzunehmen.

Die Verwendung eines mit Profilierungen versehenen Eckpfostens nach Anspruch 3 ist zur Bildung winkeliger Anordnungen besonders vorteilhaft. Ein derartiger Eckpfosten erlaubt auf einfachste Art und Weise eine winkelige Verbindung vorgefertigter Bauelemente, ohne die Profilierungen der Rahmenteile hierauf besonders ausbilden zu müssen. Dies erleichtert insbesondere die Montage der Bauelemente und reduziert damit Kosten. Im Lager müssen nur wenige standardisierte Teile vorrätig sein, um auch den Aufbau komplizierter Strukturen zu realisieren, wodurch auch die Lagerhaltungskosten reduziert werden.

Als zusätzliche Haltemittel zur Befestigung der Bohlen in den Rahmenteilen haben sich gemäß Anspruch 4 stirnseitig in die Bohlen greifende Schrauben, Stifte oder Nägel bewährt. Sie sind sehr preisgünstig und besonders einfach zu montieren.

Zur zusätzlichen Erleichterung der Montage der Haltemittel hat es sich als vorteilhaft erwiesen, gemäß Anspruch 5 die Haltemittel in reduzierten Durchgangslöchern der Rahmenteile anzubringen. Dies verhindert zuverlässig ein Sprengen der Rahmenteile beim Hineindrehen der Haltemittel, ohne einen wesentlichen Stabilitätsverlust der Verbindung hinnehmen zu müssen. Andererseits erfährt das Haltemittel beim Durchsetzen des Rahmenteils einen hinreichenden Halt.

Es hat sich als besonders vorteilhaft erwiesen, den Erfindungsgegenstand mit den Merkmalen des Anspruchs 6 auszustatten. Mit der fingerartigen Profilierung vergrößert sich die Berührungsfläche der Elemente, die schließlich eine vergrößerte Haftfläche darstellt. Außerdem bietet die fingerartige Profilierung einen erhöhten Reibsitz, so daß die ineinandergefügten Elemente auch ohne zusätzliches Verbindungsmittel bereits einen verbesserten Paßsitz haben. Die fingerartige Profilierung kann sich dabei über einen Teilbereich oder über die gesamte Stärke des Bauelements erstrecken. Die gesicherte Verbindung wird schließlich mit dem eingegebenen Klebstoff erreicht. Zusätzliche mechanische Bearbeitung wie Vorbohren von Befestigungslöchern entfällt.

Günstig ist die Weiterentwicklung des Erfindungsgegenstandes mit den Merkmalen des Anspruchs 7. Durch die trapezartige Ausbildung ergeben sich bei der Verzahnung in ihrem oberen und unteren Bereich Leerräume, in die der überschüssige Klebstoff beim Zusammenfügen der Elemente quellen kann. An den zusammenliegenden Schrägflächen der Verzahnung verbleibt somit nur ein dünner Klebfilm, der zur erhöhten Festigkeit beiträgt. Sehr vorteilhaft ist es, wenn die Schrägflächen einen Winkel von 30° oder kleiner zur Mittellinie einschließen.

Schließlich ist die Anwendung des Merkmals nach Anspruch 8 vorteilhaft. Die Teile lassen sich dadurch recht einfach zusammenfügen, was schließlich auch von Hilfskräften durchgeführt werden kann, weil in keiner Weise auf die Ausrichtung der Teile geachtet werden muß. Die Symmetrie ergibt in jedem Fall, vollkommen gleich wie die Bohlen eingelegt werden, das paßgerechte Bauelement.

Anhand der Zeichnungen wird beispielhaft eine bevorzugte Ausführungsform des Erfindungsgegenstandes erläutert.

Es zeigt:
- Figur 1: eine perspektivische Ansicht miteinander in einer Ebene bzw. eckförmig verbundener, plattenförmiger Bauelemente,
- Figur 2: eine Schnittdarstellung der Anordnung aus Figur 1 längs der Schnittlinie A und
- Figur 3: eine Schnittdarstellung der Eckausbildung aus Figur 1 längs der Schnittlinie B.

In Figur 1 sind mehrere miteinander verbundene, plattenförmige Bauelemente P dargestellt. Jedes plattenförmige Bauelement P besteht aus übereinander in einer Ebene angeordneten Bohlen 1, die entlang ihrer Längsseiten 1a mittels vorzugsweise als Doppelnut- bzw. Doppelfeder-Profilierungen ineinander greifen, in der Zeichnung aber nicht dargestellt sind. An der Oberkante 1b und an der Unterkante 1c des Bauelements P sind die Bohlen 1 unprofiliert, so daß das Bauelement P oben und unten ebenflächig begrenzt ist. Entlang der Stirnseiten der Bohlen 1 sind pfostenartige Rahmenteile 2 vorgesehen, auf deren Verbindung in den weiteren Figuren eingegangen wird. Zur Bildung größerer ebenflächiger Wandelemente werden mehrere Bauelemente P wie dargestellt an stirnseitigen Flächen 2a miteinander verbunden. Eine winkelige Anordnung dieser Bauelemente P ergibt sich durch Verbindung ihrer Stirnflächen 3a mit zwei zueinander stoßenden Flächen eines Eckpfostens 3. Auf die Verbindungen der Teile untereinander wird in den nachfolgenden Figuren genauer eingegangen. Mit A ist der Schnitt durch zwei stirnseitig miteinander verbundener Bauelemente P gekennzeichnet. B kennzeichnet den Schnitt durch eine Eckverbindung.

Figur 2 zeigt einen Schnitt durch eine ebene Verbindung zweier plattenförmiger Bauelemente P entlang der Schnittlinie A. Die Bohlen 1 weisen eine zur Mittellinie M symmetrische Profilierung R auf Die Mitte dieser Profilierung R ist als Feder 4 ausgebildet. In den beiden an die Feder 4 anschließenden Randbereichen weist diese Profilierung R Schrägen 5 auf Die Rahmenteile 2 besitzen an der den Bohlen 1 zugewandten Seite eine zu diesen kongruente Profilierung R, bestehend aus einer mittigen Nut 6 und Schrägen 7. Die Bohlen 1 werden stirnseitig von Haltemitteln 8 erfaßt, die beispielsweise als Schrauben ausgeführt sind. Die Haltemittel 8 durchsetzen das Rahmenteil 2 in reduzierten Durchgangsbohrungen 9.

Zur Verbindung der beiden Stirnflächen der Rahmenteile 2 untereinander ist eine Nut- und Feder-Profilierung N vorgesehen. Diese ist antisymmetrisch zur Mittellinie M angeordnet. Diese Nut- und Feder-Profilierung N weist in einer Profilhälfte eine Nut 10 und in der anderen eine Feder 11 auf Die Nut 10 und die Feder 11 sind in einem konstanten Abstand a voneinander angeordnet. Hierdurch ergibt sich eine symmetrisch zur Mittellinie M sich erstreckende ebene Fläche, die zur Aufnahme der Haltemittel 8 dient. Zu den Rändern weist das Rahmenteil 2 je eine Phase 12 auf Stoßen, wie dargestellt, zwei Rahmenteile 2 zusammen, so greift die Feder 11 des einen Rahmenteils 2 in die Nut 10 des anderen Rahmenteils 2 und umgekehrt. Hierdurch entsteht eine feste Verbindung der beiden plattenförmigen Bauelemente P untereinander. Infolge der Phasen 12 entsteht an der Stoßfuge der Rahmenteile 2 je eine Kerbe 13.

Aus Figur 3 ist der Aufbau einer Eckverbindung, wie sie zur Herstellung von Wänden erforderlich ist, als Schnitt entlang der Schnittlinie B dargestellt. Gleiche Bezugszeichen bedeuten hierbei gleiche Teile. Zwei plattenförmige Bauelemente P, bestehend aus Bohlen 1 und Rahmenteilen 2 sind in einem Winkel von 90° zueinander angeordnet. An und für sich werden die gleichen Bauelemente P sowohl für stirnseitige Verbindungen als auch für winkelige Verbindungen eingesetzt. Lediglich zur Demonstration verschiedener Verbindungen zwischen Bohle 1 und Rahmenteil 2 wurde in der Figur 3 der Aufbau des Bauelements P geändert. Die Feder 4 und die Nut 6 der Bohle 1 bzw. des Rahmenteils 2 weisen jeweils eine Trapezverzahnung Z auf Diese Trapezverzahnungen Z werden von schrägen Flächen S und von senkrechten Flächen F gebildet. Dabei sind die senkrechten Flächen F der Bohlen 1 von denen der Rahmenteile 2 beabstandet. Die Bohlen 1 sind an den schrägen Flächen S mittels Klebstoff K an den Rahmenteilen 2 festgelegt. Die Nut- und Federprofilierungen N der Rahmenteile 2 greifen in hierzu kongruente Profilierungen eines Eckpfostens 3, dessen Querschnitt im wesentlichen quadratisch ausgebildet ist. Dieser Eckpfosten 3 weist in der dargestellten Ausführungsform eine entsprechende Nut- und Feder-Profilierung N an zwei zueinanderstoßenden Seiten auf Zur Bildung komplizierterer Strukturen ist es auch vorstellbar, daß drei oder alle vier Seiten des Eckpfostens 3 eine entsprechende Nut- und Feder-Profilierung N aufweisen.

### Bezugszeichenliste

- 1: Bohle
- 1a: Längsseite
- 1b: Oberkante
- 1c: Unterkante
- 2: Rahmenteil
- 2a: stirnseitige Fläche
- 3: Eckpfosten
- 3a: Stirnfläche
- 4: Feder
- 5: Schräge
- 6: Nut
- 7: Schräge
- 8: Haltemittel
- 9: Durchgangsbohrung
- 10: Nut
- 11: Feder
- 12: Phase
- 13: Kerbe

- P: Bauelement
- M: Mittellinie
- N: Nut- und Feder-Profilierung
- A, B: Schnittlinie
- R, R': Profilierung
- Z: Trapezverzahnung
- S: schräge Fläche
- F: senkrechte Fläche
- K: Klebstoff

## Patentansprüche

1. Plattenförmiges Bauelement (P) aus Holz zur Herstellung von Wänden, Türen, Böden und/oder Decken, insbesondere eines Saunaraums, mit in der Ebene des Bauelements (P) parallel nebeneinanderliegenden über Profilierungen ineinander greifenden Bohlen (1), die an ihren Stirnseiten von pfostenartigen Rahmenteilen (2) begrenzt sind, dabei in Nut- und/oder Federprofilierungen (R) der Stirnseiten der Bohlen (1) fassen und die Bohlen (1) an den Rahmenteilen (2) durch zusätzliche Haltemittel (8) festgelegt sind, dadurch gekennzeichnet, daß die Rahmenteile (2) im Querschnitt betrachtet an der den Bohlen (1) abgewandten Seite eine zusätzliche nebeneinandergeordnete Nut- (10) und Feder- (11)-Profilierung (N) aufweisen, die zu ihrer Mittellinie (M) im wesentlichen antisymmetrisch ist.

2. Bauelement nach Anspruch 1, dadurch gekennzeichnet, daß die Nut (10) und die Feder (11) der Nut- und Feder-Profilierung (N) in einem konstanten Abstand (a) voneinander angeordnet sind.

3. Bauelement nach Anspruch 1 oder 2 zur Bildung winkeliger Anordnungen, dadurch gekennzeichnet, daß ein zusätzlicher viereckiger Eckpfosten (3) vorgesehen ist, der an mindestens zwei zueinander stoßenden Seiten mit Nut- und Feder-Profilierungen versehen ist, die zur Nut- und Feder-Profilierung (N) der Rahmenteile (2) im wesentlichen kongruent ist.

4. Bauelement nach Anspruch 1, dadurch gekennzeichnet, daß die Bohlen (1) in den Rahmenteilen (2) festgelegt sind mit das Rahmenteil (2) von außen durchsetzenden und stirnseitig in die Bohlen (1) greifenden Haltemittel (8) wie Schrauben, Stifte oder Nägel.

5. Bauelement nach Anspruch 4, dadurch gekennzeichnet, daß die Haltemittel (8) in den Rahmenteilen (2) in gegenüber deren Durchmesser reduzierten Durchgangslöchern (9) angebracht sind.

6. Bauelement nach Anspruch 1, dadurch gekennzeichnet, daß die stirnseitige Profilierung (R) der Bohlen (1) und die längsseitige Profilierung (R') der Rahmenteile (2) wenigstens teilweise fingerartig ausgebildet und ineinanderfassend angeordnet sind, und mit Klebstoff (K) aneinander festgelegt sind.

7. Bauelement nach Anspruch 6, dadurch gekennzeichnet, daß die fingerartige Profilierung als trapezartige Verzahnung (Z) ausgebildet ist und in zusammengesetzter Lage die Schrägflächen (S) der Trapezverzahnung (Z) zur Anlage kommen.

8. Bauelement nach mindestens einem der Ansprüche 1, 6oder 7, dadurch gekennzeichnet, daß die stirnseitige Profilierung (R) der Bohlen (1) und die längsseitige Profilierung (R') der Rahmenteile (2) symmetrisch zur Mittellinie (M) ausgebildet sind.

## Claims

1. A plate-shaped building element (P) made of wood, for making walls, doors, floors and/or ceilings, in particular of a sauna room, with planks (1) lying in the plane of the building element (P) parallel next to one another, engaging in one another via profiled shapes, which planks are bordered at their end faces by post-type frame parts (2), thereby reaching into groove and/or tongue shapes (R) of the end faces of the planks (1), and the planks (1) are fixed on the frame parts (2) by additional holding means (8), characterized in that, as viewed in cross-section, the frame parts (2) have on the side remote from the planks (1) an additional juxtaposed groove (10) and tongue (11) profile (N), which is substantially asymmetrical with respect to its median line (M).

2. A building element according to claim 1, characterized in that the groove (10) and tongue (11) of the groove and tongue profile (N) are arranged at a constant spacing (a) from one another.

3. A building element according to claim 1 or 2 for forming angular arrangements, characterized in that an additional square corner post (3) is provided which, on at least two adjoining sides, is provided with groove and tongue profiles which profile is substantially congruent with the groove and tongue profile (N) of the frame parts (2).

4. A building element according to claim 1, characterized in that the planks (1) are fixed in the frame parts (2) with holding means (8) such as screws, pins or nails passing through the frame parts (2) from the outside and reaching into the planks (1) at their end faces.

5. A building element according to claim 4, characterized in that the holding means (8) are fixed in the frame parts (2) in through holes (9) with a diameter reduced as compared with the diameter of the holding means.

6. A building element according to claim 1, characterized in that the profile (R) of the planks (1) at their end face and the longitudinal profile (R') of the frame parts (2) are formed at least partly in the manner of fingers engaging in one another, and are fixed to one another by means of an adhesive (K).

7. A building element according to claim 6, characterized in that the finger-type profile is formed as a trapezoidal tooth system (Z) and that the inclined surfaces (S) of the trapezoidal tooth system (Z) come to abut in their assembled position.

8. A building element according to at leat of one claims 1, 6 or 7, characterized in that the profile (R) of the planks (1) at their end face and the longitudinal profile (R') of the frame parts (2) is designed symmetrically with respect to the median line (M).

## Revendications

1. Elément de construction (P) en forme de panneau fait en bois pour la réalisation de murs, de portes, de planchers et/ou de plafonds, en particulier d'un sauna, comprenant des madriers (1) juxtaposés parallèlement dans le plan de l'élément de construction (P) et s'emboîtant les uns dans les autres par l'intermédiaire de profilages, qui sont délimités à leurs faces frontales par des éléments de cadre (2) en forme de poteaux, en s'engageant dans des profilages à rainures et/ou languettes (R) des surfaces frontales des madriers (1), et les madriers (1) étant fixés sur des éléments de cadre (2) par des moyens de fixation (8) supplémentaires, **caractérisé en ce** que, vu en coupe transversale, les éléments de cadre (2) présentent sur le côté détourné des madriers (1), des profilages (N) à rainures (10) et languettes (11) supplémentaires juxtaposés qui sont sensiblement antisymétriques par rapport à leur ligne médiane (M).

2. Elément de construction selon la revendication 1, caractérisé en ce que la rainure (10) et la languette (11) du profilage à rainure et languette (N) sont disposées à une distance (a) constante l'une de l'autre.

3. Elément de construction selon la revendication 1 ou 2 pour la formation de structures angulaires, caractérisé en ce qu'il comprend un montant d'angle (3) quadrangulaire supplémentaire qui est muni au moins sur deux côtés d'about, de profilages à rainures et languettes qui s'ajustent sensiblement avec le profilage à rainure et languette (N) des éléments de cadre (2).

4. Elément de construction selon la revendication 1, caractérisé en ce que les madriers (1) sont bloqués dans les éléments de cadre (2) à l'aide de moyens de retenue (8) tels que des vis, des broches ou des clous, qui traversent l'élément de cadre (2) à partir de l'extérieur et s'engagent frontalement dans les madriers (1).

5. Elément de construction selon la revendication 4, caractérisé en ce que les moyens de retenue (8) sont disposés dans les éléments de cadre (2) dans des trous de passage (9) dont le diamètre est réduit par rapport à celui desdits moyens de retenue.

6. Elément de construction selon la revendication 1, caractérisé en ce que le profilage frontal (R) des madriers (1) et le profilage longitudinal (R') des éléments de cadre (2) sont réalisés au moins en partie sous la forme de doigts et disposés de manière à s'emboîter l'un dans l'autre, et qu'ils sont fixés l'un contre l'autre avec de la colle (K).

7. Elément de construction selon la revendication 6, caractérisé en ce que le profilage en forme de doigts est conformé en denture trapézoïdale (Z) et que dans la position assemblée, les surfaces inclinées (S) de la denture trapézoïdale (Z) sont appliquées les unes contre les autres.

8. Elément de construction selon au moins l'une des revendications 1, 6 ou 7, caractérisé en ce que le profilage frontal (R) des madriers (1) et le profilage longitudinal (R') des éléments de cadre (2) sont symétriques par rapport à la ligne médiane (M).
